# EUROPÄISCHE PATENTSCHRIFT

(11) **EP 0 944 914 B1**
(45) Veröffentlichungstag und Bekanntmachung des Hinweises auf die Patenterteilung: **15.10.2003**
(21) Anmeldenummer: 97951838.8
(22) Anmeldetag: 09.12.1997
(51) Int. Cl.: H01J 17/04, H01J 17/14, H01J 17/44

(54) **NIEDERDRUCK-GASENTLADUNGSSCHALTER**
LOW PRESSURE GAS DISCHARGE SWITCH
COMMUTATEUR A DECHARGE GAZEUSE BASSE PRESSION

(30) Priorität: 12.12.1996 DE 19651744
(43) Veröffentlichungstag der Anmeldung: 29.09.1999
(73) Patentinhaber: SIEMENS AKTIENGESELLSCHAFT, 80333 München (DE)
(72) Erfinder: HARTMANN, Werner, D-91091 Grossenseebach (DE); LINS, Günter, D-91056 Erlangen (DE); ROHDE, Klaus-Dieter, D-91056 Erlangen (DE); STROH, Jan, D-91054 Erlangen (DE); KIESER, Jörg, D-91301 Forchheim (DE); HOENE, Ernst-Ludwig, D-13465 Berlin (DE)
(86) Internationale Anmeldenummer: DE9702864
(87) Internationale Veröffentlichungsnummer: WO98026442

(56) Entgegenhaltungen:
- EP-A- 0 121 180
- EP-A- 0 381 843
- JP-A- 5 159 851

## Beschreibung

Die Erfindung bezieht sich auf einen Niederdruck-Gasentladungsschalter, bei dem wenigstens im Abstand d voneinander angeordnete Hauptelektroden für eine Niederdruck-Gasentladung vorhanden sind, die in einer Schaltkammer eine Kathode und eine Anode einer Entladungsstrecke für die Niederdruck-Gasentladung bilden, die durch Erhöhen der Elektronendichte in einem Kathodenhohlraum gezündet wird, wobei zumindest die Kathode wenigstens eine Öffnung, vorzugsweise Kathode und Anode einander fluchtend gegenüberliegende Öffnungen, zum Triggern der Entladung aufweist, wobei den Hauptelektroden Mittel zur Generierung eines der Entladung überlagerten Magnetfeldes zugeordnet sind.

Niederdruck-Gasentladungsschalter für das Einschalten hoher pulsförmiger Ströme bzw. Leistungen bestehen im wesentlichen aus wenigstens zwei Hauptelektroden, von denen mindestens die Kathode eine oder mehrere Öffnungen, die als Triggeröffnungen bezeichnet werden, aufweist. Durch diese Öffnung(en) ist der Bereich zwischen den Hauptelektroden mit dem Bereich hinter der Kathode verbunden. In diesem Kathodenhinterraum ist im allgemeinen eine Triggervorrichtung untergebracht, mit deren Hilfe Elektronen freigesetzt werden, welche die zum Schließen des Schalters notwendige Hauptentladung im Bereich zwischen Anode und Kathode einleiten, d.h. triggern.

Bei Schaltern mit thermionischer Elektronenerzeugung, dem sog. Thyratron, befindet sich im Kathodenhinterraum eine elektrisch beheizte Elektrode, die nicht nur die zur Auslösung der Hauptentladung notwendigen Elektronen zur Verfügung stellt, sondern auch den Großteil des Gesamtstromes während der Hauptentladung liefert und somit als thermionische Kathode fungiert. Je nach Anwendung des Thyratrons fließt jedoch immer ein wesentlicher Teil des Stromes über die kalte Kathode und führt zum Materialabtrag über Verdampfen und Zerstäuben des Elektrodenmaterials.

Bei Niederdruck-Gasentladungsschaltern, wie sie beispielsweise aus der WO 89/00354 A1 oder der DE 28 04 393 A1 bekannt sind, fließt der gesamte Strom der stromstarken Hauptentladung über die kalte Kathode und führt dort zu verstärkter Erosion, was über die Aufweitung der Triggeröffnungen zur Zerstörung der Kathode und damit zum Lebensdauerende der Schaltröhre führt. Die Erosion ist innerhalb gewisser Grenzen proportional zur gesamten vom Schalter transportierten Ladungsmenge, die damit die Lebensdauer des Schalters entscheidend beeinflußt. Bei hohen Stromdichten, d. h. bei kleinem Querschnitt der Entladung, steigt die Erosionsrate überproportional an; ferner wirkt sich bei kleinem Entladungsquerschnitt eine hohe lokale Volumenerosionsrate wesentlich stärker aus als bei großen Entladungsquerschnitten.

Das Hauptproblem für das Erreichen einer langen Lebensdauer solcher Schaltsysteme besteht also darin, den Entladungsquerschnitt möglichst groß zu machen und für eine homogene Stromverteilung über den gesamten Entladungsquerschnitt zu sorgen. Dadurch wird die Erosion lokal erniedrigt und insgesamt über eine größere Fläche gleichmäßig verteilt, so daß sich eine gleichmäßige Abnutzung der Elektrode anstelle einer lokal starken Erosion ergibt. Weiterhin wird durch eine Vergrößerung des Entladungsquerschnittes erreicht, daß sich ein größerer Teil des verdampften bzw. zerstäubten Elektrodenmaterials wieder auf der gegenüberliegenden Elektrode niederschlägt, so daß über eine Vergrößerung des Entladungsquerschnitts eine überproportionale Reduzierung der makroskopisch feststellbaren Erosion erzielt werden kann.

Niederdruck-Gasentladungsschalter sind in verschiedenen Ausführungsformen bekannt. Ausführungsformen mit nur einer, insbesondere kreisrunden Öffnung in der Kathode werden auch Pseudofunkenschalter genannt und sind z. B. aus der WO 89/00354 A1 und der DE 28 04 393 A1 bekannt. Speziell bei den dort dargestellten Schaltern steht der Öffnung in der Kathode eine gleichartige Öffnung in der Anode fluchtend gegenüber, um eine polaritätsunabhängige symmetrische Anordnung zu erhalten.

Die Parallelschaltung solcher einzelnen Entladekanäle zur Verringerung der Belastung des einzelnen Schaltkanals ist bekannt und wird insbesondere in der Fachliteratur speziell für die Unterbringung der einzelnen Kanäle in einem gemeinsamen Vakuumgehäuse beschrieben. Die Unterbringung einzelner Entladekanäle in getrennten Gehäusen ist ebenfalls bekannt. Schlitzförmige Öffnungen zur Vergrößerung der Elektrodenoberfläche sind in der DE 42 40 198 C1 beschrieben. Schließlich ist auch die Verwendung mehrerer schlitzförmiger Öffnungen in der Kathode von Thyratrons, die vorwiegend mit kalter Kathode im sog."grounded-grid"-Mode betrieben werden, vom Stand der Technik bekannt.

Eine weitere Methode zur Vergrößerung des Entladungsquerschnitts wird in der US-PS 5 146 141 im einzelnen beschrieben. Dort wird die Vergrößerung des Entladungsquerschnitts dadurch erreicht, daß in der Kathode anstelle einer Öffnung eine Ausnehmung vorhanden ist, über deren Oberfläche sich bei geeigneter Geometrie die Entladung ausbreitet. Die Triggerung der Entladung wird durch Löcher im Randbereich der Ausnehmung erreicht, welche den eigentlichen Entladeraum zwischen Anode und Kathode mit dem Kathodenhinterraum und der dort untergebrachten Triggervorrichtung verbinden.

Allen bisher bekannten Ausführungsformen ist gemeinsam, daß durch die Erosion der Kathode eine Abnutzung eintritt, die zu einem nicht vorher bestimmbaren Zeitpunkt räumlich inhomogen wird, d.h. lokal verstärkt auftritt. Dies wird insbesondere durch das Eigenmagnetfeld der Entladung verursacht, durch das die Entladung zum Einschnuren tendiert (sog. Pinch-Effekt). Da die Entladung aufgrund des niedrigen Arbeitsdrucks vorzugsweise bei der größten Öffnung zündet, wird somit bei vorhandener Unsymmetrie bereits beim Auslösen der Entladung ein bestimmter Punkt bevorzugt, an dem die Entladung dann konzentriert brennt und an dem somit die Erosion verstärkt auftritt. Dadurch verstärkt sich dieser unerwünschte Effekt, und die Lebensdauer des Schaltelements wird vorzeitig durch lokale Erosion begrenzt.

Weiterhin ist aus der JP-5-159 851 A1 ein Gasentladungsschalter der eingangs genannten Art bekannt, bei welchen Mittel zur Magnetfeldgenerierung im Schalter durch gleichsinnige Schlitzungen der Wände von Hohlelektroden gebildet sind, die dem Schaltlichtbogen ein in bezug auf die Stromrichtung in der Entladung vorwiegend paralleles, d.h. axiales Magnetfeld überlagern sollen.

Davon ausgehend ist es Aufgabe der Erfindung, Niederdruck-Gasentladungsschalter mit einer Kaltkathode zu schaffen, bei denen die Erosion insbesondere der Kathode vermindert wird.

Die Aufgabe wird erfindungsgemäß in erster Alternative dadurch gelöst, daß die Hauptelektroden scheibenförmige Boden aufweisen, die, sofern die Mittel zur Magnetfeldgenerierung ein in bezug auf die Stromrichtung in der Entladung vorwiegend paralleles Magnetfeld, d.h. Axialfeld, erzeugen, mit vorwiegend radialen Schlitzen zur Vermeidung von Wirbelstromeffekten versehen sind, und daß mindestens eine Hilfselektrode zur elektrischen Auslösung des Schaltvorgangs vorhanden ist

In zweiter Alternative wird die Aufgabe erfindungsgemäß dadurch gelöst, daß die Hauptelektroden scheibenförmige Böden aufweisen, die, sofern die Mittel zur Magnetfeldgenerierung ein in bezug auf die Stromrichtung in der Entladung vorwiegend senkrechtes Magnetfeld, d.h. Radialfeld, erzeugen, mit Schlitzen, die vorwiegend tangential oder spiralförmig verlaufen, versehen sind, und daß mindestens eine Hilfselektrode zur elektrischen Auslösung des Schaltvorgangs vorhanden ist.

Bei der Erfindung ergibt sich im Entladungsspalt zwischen den Hauptelektroden entweder ein diffuser, verteilter Lichtbogen oder aber ein kontrahierter, umlaufender Lichtbogen, die in beiden Fällen durch die Steuerelektrode triggerbar sind.

Die Mittel zur Generierung der Magnetfelder sind vorzugsweise durch Schlitzungen der die Anode einerseits und der die Kathode andererseits komplettierenden Zylinder realisiert. Es ist aber auch möglich, die Schlitzungen in den Stromzuführungen zur Kathode und/oder Anode anzuordnen.

Die in bezug auf die Kreissymmetrie des Niederdruckgasentladungsschalters vorwiegend axialen oder radiale Magnetfelder lassen sich durch die geometrischen Randbedingungen, wie entsprechende Neigung der Schlitze in den unterschiedlichen Teileinheiten bzw. auch Anordnung von Permanentmagneten bzw. Anordnung einzelner unterschiedlicher Spulen beeinflussen.

Magnetfelduberlagerte Lichtbögen und die zugehörigen Mittel zur Generierung solcher Magnetfelder sind im Prinzip bereits aus der Technologie der Vakuumschalter bekannt. Speziell im Zusammenhang mit Gasentladungsschaltern ermöglichen sie aber für solche Schalter nicht erwartete Vorteile, da insbesondere für einen Dauerbetrieb des Gasentladungsschalters die schädliche Erosion der Elektroden vermindert wird.

Letzteres ist möglich durch die Erkenntnis, daß im Niederdruckbereich sich Schaltplasmen mit Hilfe von Magnetfeldern um zwei bis drei Größenordnungen schneller ausbreiten können als dies bei bekannten, dem Stand der Technik entsprechenden Anordnungen von Vakuumschaltern entspricht. Erst dadurch wird die Anwendung von dem Schaltplasma überlagerten Magnetfeldern bei kurzen Pulsen sinnvoll, da mit den bisher bekannten Ausbreitungsgeschwindigkeiten von Schaltplasmen im Vakuum, d.h. bei Vakuumlichtbögen, keine nennenswerte Verbesserung des Schaltverhaltens und der Erosion der Elektroden für kurze, stromstarke Entladungen erfolgen kann.

Weitere Einzelheiten und Vorteile der Erfindung ergeben sich aus der nachfolgenden Figurenbeschreibung von Ausführungsbeispielen. Es zeigen jeweils in schematischer Darstellung
- FIG 1: im Schnitt einen Gasentladungsschalter mit Schlitzung der die Kathode und die Anode tragenden Hohlzylinder, wobei die Schlitzungen in beiden Zylindern in gleicher Richtung verlaufen,
- FIG 2: den Schalter gemäß FIG 1 im Schaltbetrieb mit einem diffus ausgebildeten, stationären Lichtbogen,
- FIG 3: im Schnitt einen Niederdruck-Gasentladungsschalter entsprechend FIG 1, wobei in diesem Fall die Schlitzungen in den Hohlzylindern in entgegengesetzte Richtungen verlaufen,
- FIG 4: den Schalter gemäß FIG 3 im Schaltbetrieb mit einem kreisförmig umlaufenden konzentrierten Lichtbogen und
- FIG 5: in perspektivischer Darstellung vorn aufgeschnitten eine Hohlelektrode zur Verdeutlichung der Schlitzgeometrie.

Gleiche bzw. gleichwirkende Teile haben in den einzelnen Figuren gleiche Bezugszeichen. Die Figuren werden teilweise gemeinsam beschrieben.

In den einzelnen Figuren ist jeweils ein im Prinzip mit Hohlelektroden ausgestatteter gleich ausgebildeter Niederdruck-Gasentladungsschalter dargestellt, wie er vom Stand der Technik bekannt ist. Im einzelnen wird hierzu auf die einleitend zum Stand der Technik abgehandelten Druckschriften verwiesen.

Zum Erreichen großer Entladungsquerschnitte in Niederdruckgasentladungsschaltern wird von der Erfahrung ausgegangen, daß ein einer Entladung überlagertes axiales Magnetfeld eine stabilisierende Wirkung auf die Entladung selbst ausübt und in bestimmten Fällen eine Einschnürung der Entladung auf kleine Querschnitte unterbindet oder zumindest hemmt. Bei Vakuumschaltern mit bewegten Elektroden ist bekannt, daß ein dem Lichtbogen überlagertes axiales Magnetfeld eine solche stabilisierende Wirkung ausübt, wodurch die Brennspannung der Bogenentladung herabgesetzt und der Bogen diffus über einen größeren Querschnitt gehalten werden kann. Dieses Magnetfeld wird i.a. dadurch erzeugt, daß ein oder beide Kontaktträger als Spule ausgebildet ist/sind. Der Lichtbogen wird bei Vakuumschaltern durch mechanische Trennung der sich berührenden, stromführenden Kontaktstücke erzeugt, die Ausbreitung des Lichtbogens über einen größeren Querschnitt erfolgt über die Ausbreitung des bei der Entladung entstehenden Metalldampfs und über die Zündung neuer Kathodenfußpunkte in Bereichen ausreichend hoher Metalldampfdichte.

Im Gegensatz dazu wird bei Niederdruck-Gasentladungsschaltern die Zündung der Entladung zwischen den feststehenden Elektroden durch Injektion von freien Ladungsträgern, d.h. Elektronen, eingeleitet. Die Plasmabildung findet demzufolge vorwiegend im Arbeitsgas statt. Eine Ausbreitung des Entladungsquerschnitts im Arbeitsgas ist daher nicht von der Ausbreitung von Metalldampf abhängig und kann deshalb wesentlich schneller ablaufen. Durch das Vorhandensein einer vorgegebenen Niederdruck-Gasfüllung wird die Elektrodenerosion stark herabgesetzt, da die Gasfüllung einen wesentlichen Teil der zum Stromtransport notwendigen Dampfdichte ersetzt.

Während bei Vakuumschaltern mit bewegten Kontakten in der Literatur eine Druckobergrenze von ca. 10⁻³ Pa für die korrekte Funktionsweise des Abschaltens hoher Ströme angegeben wird, liegt der für die gemäß der Erfindung geforderte Funktion des Einschaltens hoher Ströme optimale Druck typisch im Bereich zwischen ca. 1 Pa und 200 Pa bei feststehenden Elektroden mit typischerweise einigen mm Abstand. Die Erkenntnis, daß axiale Magnetfelder in diesem Druckbereich und bei Strömflußdauern von nur wenigen Mikrosekunden stabilisierend und homogenisierend auf das Entladungsplasma wirken, ist in diesem Zusammenhang überraschend und kann zu besonders vorteilhaften Problemlösungen ausgenutzt werden.

In FIG 1 und FIG 2 ist eine Ausführungsform eines von außen auslösbaren, d.h. triggerbaren, Niederdruckgasentladungsschalters im einzelnen dargestellt, bei dem eine Stabilisierung des Lichtbogens durch ein im Stromzuführungsbereich erzeugtes axiales Magnetfeld erreicht wird. Der Schalter besteht aus zwei feststehenden, rotationssymmetrischen und becherförmigen Elektroden 1 und 2, jeweils bestehend aus einem "Becher"boden 1a bzw. 2a mit gegenseitigem Abstand d, und einer hohlzylindrischen "Becher"wand 1b bzw. 2b. Dabei realisiert die Elektrode 1 die Anode und die Elektrode 2 die Kathode für die Entladung.

In FIG 1 haben beide Elektrodenzylinder 1b und 2b jeweils eine Schlitzung, bestehend aus mindestens zwei schrägen Schlitzen 11 bzw. 21. Die Schlitze 11 und 21 sind dabei gleichmäßig über den Umfang verteilt und bilden pro Zylinderwand 1b bzw. 2b jeweils mindestens eine ganze Windung.

Die Anzahl und Neigung der Schlitze 11 bzw. 21 bestimmt die Stärke des im Achsenbereich erzeugten axialen Magnetfeldanteils. Zur Verringerung des im Elektrodenboden 1a bzw. 2a zwangsläufig erregten, gegensinnigen Wirbelstroms ist es zweckmäßig, diese Bereiche mit solchen Schlitzen, die eine radiale Komponente aufweisen, zu versehen. Damit wird eine Verringerung des axialen Magnetfelds vermieden.

Wenigstens die Kathode 2 hat im Achsenbereich eine Öffnung 22, welche die anodenzugewandte Seite der Kathode mit dem sog. Kathodenhinterraum, der eine Hohlkathode 23 bildet, verbindet. Die Öffnung besteht beispielsweise aus einer kreisförmigen Bohrung mit einem Durchmesser von etwa 2 bis 10 mm; es sind aber auch kreisringförmige Öffnungen möglich.

Die Elektroden 1 und 2 befinden sich in einem gasdicht geschlossenen Gehäuse 3 und werden durch einen ringförmigen Rohrabschnitt 31 aus Isolierstoff auf einem vorbestimmten Abstand von typischerweise 2 bis 8 mm gehalten. Der gesamte Bereich innerhalb des Gehäuses 3 ist mit einer ionisierbaren Gasfüllung im Druckbereich zwischen 1 und 200 Pa gefüllt. Als Gas eignen sich zweckmäßigerweise Wasserstoff oder Deuterium bzw. Gemische davon, welche sich dem Stand der Technik entsprechend in Metallhydridspeichern speichern und durch Erwärmung des Speichers gezielt freisetzen lassen.

Der Gasdruck wird im Betriebszustand des Schalters so eingestellt, daß die Gasstrecke in allen Bereichen zwischen Anode 1 und Kathode 2 der angelegten Spannung widersteht, d.h. elektrisch isolierend ("offen") ist und keine selbständige Entladung entstehen kann. Der. Schalter wird elektrisch geschlossen, indem im Spalt 39 zwischen Anodenboden 1a und Kathodenboden 2a ein Entladungsplasma erzeugt wird, welches Anode 1 und Kathode 2 als Hauptelektroden elektrisch leitend verbindet.

Mittels einer Triggerelektrode 30 erfolgt die Auslösung der Entladung durch Erzeugung einer ausreichenden Zahl freier Ladungsträger in der Hohlkathode 23. Typischerweise werden dafür ca. 10⁸ bis 10¹¹ freie Elektronen innerhalb eines Zeitraums von 10 bis 100 ns benötigt. Zur Erzeugung der Triggerelektronen sind eine Reihe von Methoden bekannt: Beispielsweise können gepulste Gasentladungen bzw. eine gepulste Extraktion aus stationären Gasentladungen, gepulste KoronaEntladungen, gepulste Gleitentladungen an Isolatoroberflächen, thermionische Kathoden, äußerer photoelektrischer Effekt, ferroelektrische Elektronenquellen u.a. verwendet werden. Die Triggerelektronen führen zur Ausbildung einer transienten Hohlkathodenentladung im Hohlelektrodenbereich 23, d.h. einer Gasentladung, deren Entladungsplasma sich vom Bereich 23 aus in den Bereich zwischen Anode und Kathode ausbreitet und die beiden Elektroden 1 und 2 elektrisch leitend verbindet. Eine bogenähnliche, diffuse Entladung wird dabei durch die Symmetrie der Entladung begünstigt.

Die Zuführung des Entladungsstromes zum Bereich der Entladung im Zentrum der Elektroden 1 und 2 erfolgt aufgrund der becherförmigen Struktur der Elektroden 1 und 2 immer über die Stege der aus den Schlitzen 21 bzw. 11 gebildeten Spulenwindung. Es wird dadurch im zentralen Bereich der Elektroden 1 und 2 ein vorwiegend axiales Magnetfeld erzeugt. Dieses Magnetfeld verhindert, daß sich das Entladungsplasma insbeondere bei hohen Stromstärken aufgrund des Pincheffekts auf einen Entladekanal kleinen Durchmessers einschnürt, indem der innere Plasmadruck durch "Einfrieren" des axialen Feldes entsprechend erhöht wird. Dadurch läßt sich auch bei hohen Stromstärken von über 40 kA eine diffuse Entladung mit niedrigen lokalen Erosionsraten erreichen, wogegen andernfalls bekannt ist, daß die Entladung bei hohen Stromstärken zur Ausbildung eines dichten, kontrahierten Metalldampfbogens mit um Größenordnungen höheren Abbrandraten neigt.

Zur Erhöhung der Magnetfeldstärke des axialen Feldes ist es vorteilhaft, die Anode mit Schlitzen 11 zu versehen, welche die gleiche Schlitzrichtung aufweisen wie die Schlitze der Kathode 21. Dadurch überlagern sich die axialen Feldanteile von Anode 1 und Kathode 2 im Kontaktspalt bzw. Entladungsbereich 39 gleichsinnig, wodurch sich die axiale Gesamtfeldstärke erhöht. Die Kathodenöffnung 22 und eine vergleichbare Anodenöffnung 12 haben dabei einen Durchmesser, der typischerweise etwa eine Größenordnung kleiner ist als der Außendurchmesser der becherförmigen Elektroden 1 und 2.

FIG 2 verdeutlicht, wie sich der durch das Axialmagnetfeld stabilisierte Lichtbogen DSL diffus und homogen um die Elektrodenöffnungen 12 bzw. 22 herum ausbildet und in diesem Zustand stationär ist. Zur Vermeidung von Wirbelstromeffekten kann wenigstens eine der scheibenförmigen Elektrodenböden 1a oder 2a Schlitze in vorwiegend radialer Richtung aufweisen, wie sie beispielhaft in Figur 5 als Radialschlitze 32 erkennbar sind.

In der Ausführungsform gemäß den Figuren 3 und 4 wird anstelle des axialen Magnetfeldes ein radiales Magnetfeld im Kontaktspalt 39 zwischen Anode 1 und Kathode 2 benutzt, um den auf den Bereich des Randes der Öffnung 22 bzw. 12 kommutierten Lichtbogen in eine azimutal umlaufende Bewegung zu versetzen. Dadurch wird die lokale Einwirkung des Lichtbogens speziell bei Strompulsen langer Dauer über eine große Fläche vergleichmäßigt und dadurch eine übermäßig starke, lokal schädigende Einwirkung auf die Elektroden vermieden.

Um letzteres zu erreichen, sind gemäß FIG 3 und 4 die Elektrodenzylinder 1b und 2b gegensinnig geschlitzt. Alternativ dazu können zur Generierung eines radialen Magnetfeldes die scheibenförmigen Böden 1a und 2b von Anode und Kathode in den Figuren nicht im einzelnen dargestellte Schlitze aufweisen, die vorwiegend tangential oder spiralförmig verlaufen.

Speziell FIG 4 verdeutlicht, wie sich ein konzentrierter Lichtbogen KKL in einer erfindungsgemäßen Ausführungsform aufgrund des radialen Magnetfeldes kreisförmig um die Elektrodenbohrungen herum bewegt, wodurch eine lokale Schädigung der Elektrodenscheiben vermieden wird. Dadurch wird insbesondere bei Strömen hoher Amplituden von mehreren 10 kA bis über 100 kA und bei langen Stromflußdauern eine gleichmäßige Nutzung der Oberfläche und eine lange Lebensdauer der Elektroden erreicht.

Alternativ dazu können in diesem Fall zur Generierung eines radialen Magnetfeldes die scheibenförmigen Böden 1a und 2b von Anode und Kathode Schlitze aufweisen, die vorwiegend tangential oder spiralförmig verlaufen.

In FIG 5 ist eine einzelne Hohlelektrode 1 bzw. 2 zur Verwendung als Kathode bzw. Anode bei einem Gasentladungsschalter gemäß Figur 1 bzw. Figur 3 im vorne aufgeschnittenen Zustand verdeutlicht. Ersichtlich ist neben den Radialschlitzen 32 insbesondere die Geometrie der Schlitzung zur Erzeugung des Magnetfeldes, wobei α die Neigung des Schlitzes 11, 11' bzw. 21, 21' gegen die Vertikale und β den Azimutwinkel eines einzelnen Schlitzes in bezug auf den Umfang darstellt. Die Länge 1 eines einzelnen Schlitzes ist von der Winkelstellung unter Berücksichtigung der Spulenhöhe h abhängig, wobei bei n Schlitzen die Gesamtlänge L die Stärke des Magnetfeldes bestimmt. Zur Gewährleistung einer hinreichenden Magnetfeldstärke sollte gelten$\text{L = n·β > 360°.}$

Durch wenigstens eine komplette Spulenwindung läßt sich also ein hinreichendes axiales oder radiales Magnetfeld erzeugen.

Untersuchungen haben gezeigt, daß das axiale Magnetfeld zur Verwendung beim beschriebenen Gasentladungsschalter wenigstens 1 mT pro kA zu schaltenden Strom, das radiale Magnetfeld zur Verwendung beim beschriebenen Gasentladungsschalter 2 mT pro kA zu schaltenden Stromes, wenigstens aber 30 mT, betragen sollten.

Der Werkstoff zumindest für die Böden 1a bzw. 1b der Hohlelektroden 1 bzw. 2 bei den Gasentladungsschaltern gemäß Figur 1 und 3 besteht vorteilhafterweise aus einer Kupfer-Chrom(CuCr)-Legierung. Besonders geeignet zur Minimierung der Erosion an der Entladungsöffnung hat sich der Werkstoff CuCr40 erwiesen.

## Patentansprüche

1. Niederdruck-Gasentladungsschalter, bei dem wenigstens im Abstand d voneinander angeordnete Hauptelektroden (1, 2) fur eine Niederdruck-Gasentladung vorhanden sind, die in einer Schaltkammer (31) eine Kathode und eine Anode einer Entladungsstrecke für die Niederdruck-Gasentladung bilden, die durch Erhöhen der Elektronendichte in einem Kathodenhohlraum gezündet wird, wobei zumindest die Kathode wenigstens eine Öffnung (12), vorzugsweise Kathode und Anode einander fluchtend gegenüberliegende Öffnungen (12, 22), zum Triggern der Entladung aufweist, wobei den Hauptelektroden (1, 2) Mittel (11, 11'; 21, 21') zur Generierung eines der Entladung zwischen den Hauptelektroden (1, 2) überlagerten Magnetfeldes zugeordnet sind, **dadurch gekennzeichnet, daß** die Hauptelektroden (1, 2) scheibenformige Böden (1a, 2a) haben, die, sofern die Mittel (11, 21) zur Magnetfeldgenerierung ein in bezug auf die Stromrichtung in der Entladung vorwiegend paralleles Magnetfeld, d.h. Axialfeld, erzeugen, mit vorwiegend radialen Schlitzen (32) zur Vermeidung von Wirbelstromeffekten versehen sind, und daß mindestens eine Hilfselektrode (30) zur elektrischen Auslösung des Schaltvorgangs vorhanden ist.

2. Niederdruck-Gasentladungsschalter, bei dem wenigstens im Abstand d voneinander angeordnete Hauptelektroden (1, 2) für eine Niederdruck-Gasentladung vorhanden sind, die in einer Schaltkammer (31) eine Kathode und eine Anode einer Entladungsstrecke für die Niederdruck-Gasentladung bilden, die durch Erhöhen der Elektronendichte in einem Kathodenhohlraum gezündet wird, wobei zumindest die Kathode wenigstens eine Offnung (12), vorzugsweise Kathode und Anode einander fluchtend gegenüberliegende Offnungen (12, 22), zum Triggern der Entladung aufweist, wobei den Hauptelektroden (1, 2) Mittel (11, 11'; 21, 21') zur Generierung eines der Entladung zwischen den Hauptelektroden (1, 2) überlagerten Magnetfeldes zugeordnet sind, **dadurch gekennzeich** **net**, daß die Hauptelektroden (1, 2) scheibenfdrmige Böden (1a, 2a) haben, die, sofern die Mittel (11, 21) zur Magnetfeldgenerierung ein in bezug auf die Stromrichtung in der Entladung vorwiegend senkrechtes Magnetfeld, d.h. Radialfeld, erzeugen, mit Schlitzen, die vorwiegend tangential oder spiralförmig verlaufen, versehen sind, und daß mindestens eine Hilfselektrode (30) zur elektrischen Auslösung des Schaltvorgangs vorhanden ist.

3. Niederdruck-Gasentladungsschalter nach Anspruch 1 oder 2, **dadurch gekennzeichnet, daß** die Mittel (11, 11'; 21, 21') zur Generierung des Magnetfeldes durch Schlitzung von die Anode (1, 1a) und die Kathode (2, 2a) komplettierenden Zylindern (1b, 2b) realisiert werden.

4. Niederdruck-Gasentladungsschalter nach Anspruch 1 oder Anspruch 2, **dadurch gekennzeichnet, daß** die Mittel zur Generierung des Magnetfeldes durch Schlitzung der Stromzuführungen (1b, 2b) zur Kathode (1) und/oder Anode (2) gebildet werden.

5. Niederdruck-Gasentladungsschalter nach Anspruch 3 oder Anspruch 4, **dadurch gekennzeichnet, daß** zur Generierung eines axialen Magnetfeldes die Schlitze (11, 21) im Kathodenzylinder (1b) und im Anodenzylinder (2b) in gleicher Richtung geneigt sind.

6. Niederdruck-Gasentladungsschalter nach Anspruch 3 oder Anspruch 4, **dadurch gekennzeichnet, daß** zur Generierung eines radialen Magnetfeldes die Schlitze (11', 21') im Kathodenzylinder (1b') und im Anodenzylinder (2b) jeweils entgegengesetzter Richtung geneigt sind.

7. Niederdruck-Gasentladungsschalter nach Anspruch 1, **dadurch gekennzeichnet**, **daß** die Stärke des der Entladung zwischen den Hauptelektroden (1, 2) überlagerten axialen Magnetfeldes im Elektrodenspalt (39) wenigstens 1 mT pro kA zu schaltenden Strom beträgt.

8. Niederdruck-Gasentladungsschalter nach Anspruch 2, **dadurch gekennzeichnet**, **daß** die Stärke der der Entladung zwischen den Hauptelektroden (1, 2) überlagerten radialen Magnetfeldkomponente im Bereich des Elektrodenspaltes (39) wenigstens 2 mT pro kA zu schaltenden Strom und zumindest 30 mT beträgt.

9. Niederdruck-Gasentladungsschalter nach Anspruch 5 oder Anspruch 6, **dadurch gekennzeichnet, daß** das durch die Schlitzung (11, 11', 21, 21') der Elektroden erzeugte Magnetfeld von Anzahl (n) und Neigung (α) der einzelnen Schlitze (11, 11', 21, 21') sowie von deren Gesamtlänge (L) in bezug auf den Umfangswinkel (β) abhängt, wobei für die effektive Spulenwindungslänge (L) gilt:$\text{L = n·β > 360°,}$ wobei n die Anzahl der Schlitze und β den Umfangs (Azimut) winkel eines einzelnen durch die Schlitze (11, 11', 21, 21') definierten Spulensegmentes darstellt.

10. Niederdruck-Gasentladungsschalter nach einem oder mehreren der vorhergehenden Ansprüche, **dadurch gekennzeichnet, daß** zumindest die Böden (1a, 2a) der Hauptelektroden (1, 2) aus einem Kupfer-Chrom-Werkstoff bestehen.

11. Niederdruck-Gasentladungsschalter nach einem oder mehreren der vorangehenden Ansprüche, **dadurch gekennzeichnet, daß** das Produkt aus dem Druck der Gasfüllung und dem Elektrodenabstand d weniger als 200 Pa·mm und mehr als 1 Pa·mm beträgt.

## Claims

1. Low-pressure gas discharge switch in which, for a low-pressure gas discharge, there are main electrodes (1, 2) which are arranged at least at a distance d from one another and which, in an arcing chamber (31), form a cathode and an anode of a discharge path for the low-pressure gas discharge that is ignited by increasing the electron density in a cathode cavity, at least the cathode having at least one aperture (12), the cathode and anode preferably having opposing apertures (12, 22) aligned with one another, for triggering the discharge, the main electrodes (1, 2) having means (11, 11'; 21, 21') for generating a magnetic field superposed on the discharge between the main electrodes (1, 2), **characterized in that** the main electrodes (1, 2) have disc-shaped bottoms (1a, 2a) which, if the means (11, 21) for generating a magnetic field generate a magnetic field which is predominantly parallel in relation to the direction of current in the discharge, i.e. an axial field, are provided with predominantly radial slots (32) for avoiding eddy current effects, and **in that** there is at least one auxiliary electrode (30) for electrically activating the switching operation.

2. Low-pressure gas discharge switch in which, for a low-pressure gas discharge, there are main electrodes (1, 2) which are arranged at least at a distance d from one another and which, in an arcing chamber (31), form a cathode and an anode of a discharge path for the low-pressure gas discharge that is ignited by increasing the electron density in a cathode cavity, at least the cathode having at least one aperture (12), the cathode and anode preferably having opposing apertures (12, 22) aligned with one another, for triggering the discharge, the main electrodes (1, 2) having means (11, 11'; 21, 21') for generating a magnetic field superposed on the discharge between the main electrodes (1, 2), **characterized in that** the main electrodes (1, 2) have disc-shaped bottoms (1a, 2a) which, if the means (11, 21) for generating a magnetic field generate a magnetic field which is predominantly perpendicular in relation to the direction of current in the discharge, i.e. a radial field, are provided with slots which run predominantly tangentially or in the form of a spiral, and **in that** there is at least one auxiliary electrode (30) for electrically activating the switching operation.

3. Low-pressure gas discharge switch according to either of Claims 1 or 2, **characterized in that** the means (11, 11'; 21, 21') for generating the magnetic field are realized through a slot arrangement in the cylinders (1b, 2b) completing the anode (1, 1a) and the cathode (2, 2a).

4. Low-pressure gas discharge switch according to either of Claims 1 or 2, **characterized in that** the means for generating the magnetic field are formed through a slot arrangement in the power supply conductors (1b, 2b) to the cathode (1) and/or anode (2).

5. Low-pressure gas discharge switch according to either of Claims 3 or 4, **characterized in that**, for the purpose of generating an axial magnetic field, the slots (11, 21) in the cathode cylinder (1b and in the anode cylinder (2b) are inclined in the same direction.

6. Low-pressure gas discharge switch according to either of Claims 3 or 4, **characterized in that**, for the purpose of generating a radial magnetic field, the slots (11', 21') in the cathode cylinder (1b') and in the anode cylinder (2b) are inclined in respectively opposing directions.

7. Low-pressure gas discharge switch according to Claim 1, **characterized in that**, in the electrode gap (39), the strength of the axial magnetic field superposed on the discharge between the main electrodes (1, 2) is at least 1 mT per kA of the current to be switched.

8. Low-pressure gas discharge switch according to Claim 2, **characterized in that**, in the region of the electrode gap (39), the strength of the radial magnetic field component superposed on the discharge between the main electrodes (1, 2) is at least 2 mT per kA of the current to be switched, and at least 30 mT.

9. Low-pressure gas discharge switch according to either of Claims 5 or 6, **characterized in that** the magnetic field generated by the slot arrangement (11, 11', 21, 21') of the electrodes depends on the number (n) and inclination (α) of the individual slots (11, 11', 21, 21') and on their total length (L) in relation to the circumferential angle (β), the following being applicable to the effective coil turn length (L):$\text{L = n·β > 360°,}$ n representing the number of slots and β representing the circumferential (azimuthal) angle of an individual coil segment defined by the slots (11, 11', 21, 21').

10. Low-pressure gas discharge switch according to one or more of the preceding Claims, **characterized in that** at least the bottoms (1a, 2a) of the main electrodes (1, 2) are composed of a copper-chrome material.

11. Low-pressure gas discharge switch according to one or more of the preceding Claims, **characterized in that** the product of the pressure of the gas filling and the electrode distance d is less than 200 Pa·mm and greater than 1 Pa·mm.

## Revendications

1. Commutateur à décharge gazeuse basse pression dans lequel il existe, pour une décharge gazeuse basse pression, des électrodes principales (1, 2), placées au moins à une distance d l'une de l'autre, qui forment dans une chambre de commutation (31), une cathode et une anode d'un parcours de décharge pour la décharge gazeuse basse pression qui est amorcée en augmentant la densité électronique dans une cavité cathodique, pour lequel au moins la cathode présente au moins une ouverture (12), de préférence la cathode et l'anode présentent des ouvertures (12, 22) alignées qui se font face, pour déclencher la décharge, pour lequel des moyens (11, 11' ; 21, 21') destinés à générer un champ magnétique superposé à la décharge entre les électrodes principales (1, 2) sont associés aux électrodes principales (1, 2), **caractérisé en ce que** les électrodes principales (1, 2) ont des bases (1a, 2a) en forme de disque qui - pour autant que les moyens (11, 21) pour produire le champ magnétique produisent un champ magnétique parallèle, c'est-à-dire axial, par rapport au sens du courant dans la décharge - sont munies de fentes (32) principalement radiales pour éviter des effets de courants de Foucault et qu'il y a au moins une électrode auxiliaire (30) pour le déclenchement électrique de l'opération de commutation.

2. Commutateur à décharge gazeuse basse pression dans lequel il existe, pour une décharge gazeuse basse pression, des électrodes principales (1, 2), placées au moins à une distance d l'une de l'autre, qui forment dans une chambre de commutation (31), une cathode et une anode d'un parcours de décharge pour la décharge gazeuse basse pression qui est amorcée en augmentant la densité électronique dans une cavité cathodique, pour lequel au moins la cathode présente au moins une ouverture (12), de préférence la cathode et l'anode présentent des ouvertures (12, 22) alignées qui se font face, pour déclencher la décharge, pour lequel des moyens (11, 11' ; 21, 21') destinés à générer un champ magnétique superposé à la décharge entre les électrodes principales (1, 2) sont associés aux électrodes principales (1, 2), **caractérisé en ce que** les électrodes principales (1, 2 ) ont des bases en forme de disque (1a, 2a) qui - pour autant que les moyens (11, 21) pour produire le champ magnétique produisent un champ magnétique perpendiculaire, c'est-à-dire radial, par rapport au sens du courant dans la décharge - sont munies de fentes principalement tangentielles ou qui s'étendent en spirale et qu'il y a au moins une électrode auxiliaire (30) pour le déclenchement électrique de l'opération de commutation.

3. Commutateur à décharge gazeuse basse pression selon la revendication 1 ou 2, **caractérisé en ce que** les moyens (11, 11' ; 21, 21') destinés à générer un champ magnétique sont réalisés par l'entaille de cylindres (1b, 2b) complétant l'anode (1, 1a) et la cathode (2, 2a).

4. Commutateur à décharge gazeuse basse pression selon la revendication 1 ou la revendication 2, **caractérisé en ce que** les moyens destinés à générer le champ magnétique sont formés par l'entaille des alimentations en courant (1b, 2b) vers la cathode (1) et/ou l'anode (2).

5. Commutateur à décharge gazeuse basse pression selon la revendication 3 ou la revendication 4, **caractérisé en ce que** les fentes (11, 21) sont inclinées dans la même direction dans le cylindre de cathode (1b) et dans le cylindre d'anode (2b) pour générer un champ magnétique axial.

6. Commutateur à décharge gazeuse basse pression selon la revendication 3 ou la revendication 4, **caractérisé en ce que** les fentes (11', 21') sont inclinées en direction opposée dans le cylindre de cathode (1b') et dans le cylindre d'anode (2b) pour générer un champ magnétique radial.

7. Commutateur à décharge gazeuse basse pression selon la revendication 1, **caractérisé en ce que** l'intensité du champ magnétique axial superposé à la décharge entre les électrodes principales (1, 2) est, dans l'intervalle d'électrodes (39), au moins de 1 mT par kA de courant à commuter.

8. Commutateur à décharge gazeuse basse pression selon la revendication 2, **caractérisé en ce que** l'intensité du composant de champ magnétique radial superposé à la décharge entre les électrodes principales (1, 2) est, dans la zone de l'intervalle d'électrodes (39), au moins de 2 mT par kA de courant à commuter et atteint au moins 30 mT.

9. Commutateur à décharge gazeuse basse pression selon la revendication 5 ou la revendication 6 **caractérisé en ce que** le champ magnétique produit par l'entaille (11, 11', 21, 21') des électrodes dépend du nombre (n) et de l'inclinaison (α) de chaque fente (11, 11', 21, 21') ainsi que de leur longueur totale (L) par rapport à l'angle inscrit (β), où la longueur de spire de bobine (L) effective vérifie :$\text{L = n. β>360°,}$ où n représente le nombre des fentes et β l'angle inscrit (azimutal) d'un segment de bobine donné défini par les fentes (11, 11', 21, 21').

10. Commutateur à décharge gazeuse basse pression selon une ou plusieurs des revendications précédentes **caractérisé en ce qu'**au moins les bases (1a, 2a) des électrodes principales (1, 2) sont en un matériau en cuivre et chrome.

11. Commutateur à décharge gazeuse basse pression selon une ou plusieurs des revendications précédentes **caractérisé en ce que** le produit de la pression de l'atmosphère de gaz par la distance des électrodes d est inférieur à 200 Pa.mm et supérieur à 1 Pa.mm.
